# DEMANDE DE BREVET EUROPEEN

(11) **EP 0 526 299 A1**
(43) Date de publication de la demande: **03.02.1993**
(21) Numéro de dépôt: 92402059.7
(22) Date de dépôt: 16.07.1992
(51) Int. Cl.: G09F 3/18

(54) **Dispositif porte-étiquette pour bac de classement, et bac de classement comportant un tel dispositif**

(30) Priorité: 24.07.1991 FR 9109381
(71) Demandeur: CLEN, F-37190 Azay-Le-Rideau (FR)
(72) Inventeur: Catelas, Claude, F-37220 Avaon-les-Roches (FR); Ossant, Patrice, F-49390 Vernoil (FR)
(74) Mandataire: Plaçais, Jean-Yves

(57) **Abrégé**

L'invention concerne un dispositif porte-étiquette pour bac de classement.

Le dispositif comprend une paroi frontale (14) rattachée perpendiculairement à une paroi latérale (16) le long d'un profil de raccordement (18), un cadre de retenue (30,46) disposé parallèlement à la paroi frontale et à faible distance en avant de celle-ci pour ménager avec elle un logement plat (26) de réception d'une étiquette, ce cadre possédant un bandeau (30) disposé en regard du profil de raccordement pour ménager avec lui une fente (32) débouchant dans le logement (26) et à l'extérieur de la paroi latérale (16) en vue de l'introduction ou de l'extraction d'une étiquette, ce bandeau (30) comportant une face interne (50) qui s'étend en vis-à-vis du profil de raccordement (18) et qui définit une partie plane (52) parallèle à la paroi frontale et située dans une région éloignée de la paroi latérale (16) ainsi qu'une partie courbe (54) prolongeant la partie plane et s'incurvant progressivement en direction du profil de raccordement pour définir une nervure de retenue (66) à profil incurvé.

Le dispositif de l'invention peut être utilisé notamment sur un tiroir de classement de meuble de bureau.

## Description

L'invention concerne un dispositif porte-étiquette pour un bac de classement, en particulier pour un tiroir de classement d'un meuble de bureau.

Elle concerne aussi un bac de classement équipé d'un tel dispositif porte-étiquette.

On connaît déjà un dispositif porte-étiquette de ce genre qui comprend une paroi frontale rattachée perpendiculairement à une paroi latérale le long d'un profil de raccordement, un cadre de retenue disposé parallèlement à la paroi frontale, à faible distance en avant de celle-ci, pour ménager avec elle un logement plat de réception d'une étiquette, ce cadre possédant un bandeau disposé en regard du profil de raccordement pour ménager avec lui une fente débouchant, d'un côté, dans le logement et, de l'autre côté, à l'extérieur de la paroi latérale en vue de l'introduction ou de l'extraction d'une étiquette.

Dans ce dispositif connu, la paroi frontale et la paroi latérale sont intégrées à un bac de classement, tel qu'un tiroir de classement, et s'étendent dans des plans verticaux, si bien que l'introduction et l'extraction de l'étiquette se font par le côté du bac suivant une direction généralement horizontale. L'ensemble constitué par le porte-étiquette et le bac de classement est formé par moulage d'une matière plastique. Le cadre de retenue comprend habituellement, outre le bandeau précité, un second bandeau s'étendant parallèment à celui-ci, l'étiquette étant ainsi maintenue par deux côtés opposés verticaux.

Dans ce dispositif connu, le bandeau précité comprend des moyens de butée pour empêcher l'étiquette de quitter son logement de façon intempestive.

Toutefois, ces moyens de butée ont deux inconvénients principaux.

Tout d'abord, lorsque l'utilisateur souhaite extraire l'étiquette du logement du porte-étiquette, il doit exercer une forte poussée sur celle-ci pour qu'elle puisse échapper aux moyens de butée.

En outre, les moyens de butée diminuent le logement possible pour l'introduction.

L'invention a notamment pour but de surmonter les inconvénients précités.

C'est, en conséquence, un but de l'invention de procurer un tel dispositif porte-étiquette qui permet non seulement une introduction et une extraction facile de l'étiquette, mais qui aussi empêche toute sortie intempestive de l'étiquette de son logement.

C'est encore un but de l'invention de procurer un tel dispositif porte-étiquette et un tel bac de classement qui peuvent être facilement réalisés par moulage, sans modification notable de l'outillage.

L'invention propose, à cet effet, un dispositif porte-étiquette du type défini en introduction, dans lequel le bandeau comporte une face interne qui s'étend en vis-à-vis du profil de raccordement et qui définit une partie plane s'étendant parallèlement à la paroi frontale et située dans une région éloignée de la paroi latérale, ainsi qu'une partie courbe prolongeant la partie plane, s'incurvant progressivement en direction du profil de raccordement jusqu'en une région proche de la paroi latérale, de manière à définir une nervure de retenue à profil incurvé situé en regard du profil de raccordement.

La face interne du bandeau définit ainsi, en combinaison avec le profil de raccordement en vis-à-vis, un couloir de forme courbe qui facilite l'introduction et l'extraction de l'étiquette, tout en empêchant la sortie intempestive de cette dernière. Ce couloir permet notamment un certain débattement angulaire de l'étiquette lors de son introduction dans la fente débouchant sur la paroi latérale.

Dans une forme de réalisation préférée de l'invention, le profil de raccordement possède une section en quart de cercle et, de même, la partie courbe de la face interne du bandeau possède une section en quart de cercle.

De préférence, la section en quart de cercle du profil de raccordement possède un rayon de courbure plus grand que le rayon de courbure de la section en quart de cercle de la partie courbe du bandeau.

Selon une autre caractéristique de l'invention, le bandeau est délimité en outre par une face externe principale s'étendant parallèlement à la paroi frontale et parallèlement à la partie plane de la face interne, par une face externe coplanaire à la paroi latérale et par deux tranches dont l'une raccorde la face externe principale et la partie plane de la face interne et dont l'autre raccorde la face externe secondaire et la partie courbe de la face interne.

Avantageusement, le dispositif porte-étiquette comporte un autre bandeau situé parallèlement au bandeau précité, ce qui permet de maintenir l'étiquette par deux bords opposés verticaux.

Dans une forme de réalisation préférée de l'invention, la paroi frontale et la paroi latérale s'étendent dans des plans verticaux, l'introduction ou l'extraction de l'étiquette se faisant suivant une direction générale horizontale.

Selon un autre aspect, l'invention concerne un bac de classement, en particulier un tiroir de classement pour meubles de bureau, comprenant un tel dispositif porte-étiquette. Ce bac de classement est avantageusement réalisé de façon monobloc par moulage d'une matière plastique.

Dans la description qui suit, faite seulement à titre d'exemple, on se réfère au dessin annexé, sur lequel :
- la figure 1 est une vue en perspective partielle d'un bac de classement muni d'un dispositif porte-étiquette selon l'invention, et montrant une étiquette en cours d'introduction;
- la figure 2 est une vue en coupe suivant la ligne II-II de la figure 1;
- la figure 3 est une vue en coupe analogue à celle de la figure 2 montrant l'étiquette dans son logement;
- la figure 4 est un détail à échelle agrandie des figures 2 et 3 montrant la configuration du bandeau et du profil de raccordement; et
- la figure 5 est une vue partielle de côté montrant la paroi latérale du bac de classement de la figure 1.

On se réfère tout d'abord à la figure 1 qui montre un dispositif porte-étiquette 10 selon l'invention réalisé d'une seule pièce avec un bac de classement 12, dans l'exemple un tiroir.

Le dispositif comprend une paroi frontale 14 de forme générale rectangulaire et disposée verticalement. La paroi frontale 14 est rattachée perpendiculairement à une paroi latérale 16 disposée verticalement. Le rattachement des parois 14 et 16 s'effectue le long d'un profil de raccordement 18 possédant une section en quart de cercle ayant un rayon de courbure R (figure 4). Les parois 14 et 16 ont la même hauteur, c'est-à-dire la hauteur du bac de classement 12. Dans l'exemple, la paroi latérale 16 constitue en même temps une paroi du bac 12. Par contre, la paroi frontale 14 est située en avant par rapport à une paroi antérieure 20 du bac 12. La paroi 14 est raccordée à cette paroi 20, notamment par une paroi horizontale 22 et par une paroi de jonction 24 (figures 1 à 3).

Le dispositif 10 comprend en outre un cadre de retenue disposé parallèlement à la paroi frontale 14, à faible distance en avant de celle-ci, pour ménager avec elle un logement plat 26 servant à la réception d'une étiquette 28 de forme générale rectangulaire.

Le cadre possède un premier bandeau 30 disposé verticalement et en regard du profil de raccordement 18 pour ménager avec lui une fente 32 débouchant, d'un côté, dans le logement 26 et, du côté opposé, à l'extérieur de la paroi latérale 16. Le bandeau 30 se raccorde, en partie supérieure, à la paroi horizontale 22, cette dernière ménageant un rebord 34 en saillie par rapport à la paroi frontale 14. A sa partie inférieure, le bandeau 30 se raccorde à un rebord horizontal 36 qui se rattache perpendiculairement à la paroi 14. La distance comprise entre les deux rebords 34 et 36 est légèrement supérieure à la hauteur H de l'étiquette 28. Cette dernière est limitée par deux grands côtés 38 et 40 et par deux petits côtés 42 et 44.

Le cadre de retenue comprend en outre un second bandeau 46 qui s'étend parallèlement au bandeau 30 et qui se raccorde latéralement avec la paroi 24 (figures 1 et 3). A sa partie supérieure, le bandeau 46 se rattache à la paroi 22 et, à sa partie inférieure, au rebord 36. La paroi frontale 14 et le bandeau 46 ménagent entre eux une fente verticale 48 (figures 1 et 2) servant au maintien de l'étiquette, comme on le verra plus loin.

La structure générale du porte-étiquette et du bac de classement, telle qu'elle vient d'être décrite précédemment, est connue dans son ensemble.

Conformément à l'invention, le bandeau 30 comporte une face interne 50 (figure 4) qui s'étend en vis-à-vis du profil de raccordement 18 et qui définit une partie plane 52 s'étendant parallèlement à la paroi frontale 14 et située dans une région éloignée de la paroi latérale 16, ainsi qu'une partie courbe 54 prolongeant la partie plane 52 et s'incurvant progressivement en direction du profil de raccordement 18 jusqu'en une région proche de la paroi latérale 16.

La partie courbe 54 de la face interne 50 du bandeau possède une section en quart de cercle délimitée par un rayon de courbure r de valeur inférieure au rayon de courbure R précité.

Le bandeau 30 est en outre délimité par une face externe principale 56 s'étendant parallèlement à la paroi frontale 14 et à la partie plane 52, par une face externe 58 coplanaire avec la paroi latérale 16, par une tranche 60 raccordant la face externe principale 56 et la partie plane 52 et par une tranche 62 raccordant la face externe secondaire 58 et la partie courbe 54. En outre, les faces externes 56 et 58 sont raccordées par un profil arrondi 64.

Le bandeau 30 définit ainsi une nervure de retenue 66 à profil incurvé située en regard du profil de raccordement 18.

Le dispositif porte-étiquette de l'invention s'utilise de la manière suivante. On introduit l'étiquette 28 en position verticale (figures 1 et 2) de manière à présenter son côté 42 en regard de la fente 32, le plan de l'étiquette 28 formant un angle aigu A (figure 2) par rapport au plan de la paroi frontale 14. Il est à noter que la configuration de la fente permet un débattement angulaire important de l'étiquette lors de son introduction dans la fente 32 par son côté 42. Lors de son introduction, l'étiquette est guidée par le profil de raccordement 18 et par la face interne 50 du bandeau 30 qui définissent ensemble un couloir incurvé. On poursuit l'introduction de l'étiquette de manière que son côté 42 se rapproche du bandeau 46 et vienne se glisser dans la fente 48 définie entre le bandeau 46 et la paroi 14. Lorsque l'étiquette a été introduite complètement dans le logement 26 (figure 3), son côté 42 vient en appui contre la paroi 24 et son côté opposé 44 est retenu par la nervure 66 qui forme butée d'arrêt s'opposant à son extraction.

Si l'on désire extraire l'étiquette, il suffit d'exercer une légère pression sur cette dernière, la forme incurvée de la partie courbe 54 de la face interne 50 du bandeau facilitant l'extraction.

L'ensemble constitué par le porte-étiquette 10 et le bac de classement 12 peut être réalisé d'une seule pièce par moulage d'une matière plastique, sans modification notable de l'outillage de moulage.

Le cadre de retenue pourrait comporter, outre les deux bandeaux verticaux 30 et 46, deux bandeaux horizontaux se rattachant respectivement aux rebords 34 et 36, mais ceci nécessiterait d'autres modifications de l'outillage de moulage.

La présence de bandeaux horizontaux n'est pas nécessaire car, lorsque l'étiquette 28 est dans son logement 26, elle est maintenue, le long de ses côtés 42 et 44, par les bandeaux 46 et 30 et, le long de ses côtés 38 et 40, par les rebords 34 et 36.

Bien entendu, l'invention n'est pas limitée à la forme de réalisation décrite précédemment et s'étend à d'autres variantes. En particulier, l'orientation des parois frontales et latérales peut être modifiée. De plus, le dispositif porte-étiquette peut être associé à différents types de bacs de classement, et pas uniquement à des tiroirs de classement.

## Revendications

**1.-** Dispositif porte-étiquette pour bac de classement, comprenant une paroi frontale (14) rattachée perpendiculairement à une paroi latérale (16) le long d'un profil de raccordement (18), un cadre de retenue (30,46) disposé parallèlement à la paroi frontale (14), à faible distance en avant de celle-ci, pour ménager avec elle un logement plat (26) de réception d'une étiquette (28), ce cadre possédant un bandeau (30) disposé en regard du profil de raccordement (18) pour ménager avec lui une fente (32) débouchant d'un côté dans le logement (26) et de l'autre à l'extérieur de la paroi latérale (16) en vue de l'introduction ou de l'extraction de l'étiquette (28), caractérisé en ce que le bandeau (30) comporte une face interne (50) qui s'étend en vis-à-vis du profil de raccordement (18) et qui définit une partie plane (52) s'étendant parallèlement à la paroi frontale (14) et située dans une région éloignée de la paroi latérale (16), ainsi qu'une partie courbe (54) prolongeant la partie plane (52), s'incurvant progressivement en direction du profil de raccordement (18) jusqu'en une région proche de la paroi latérale (16), ce qui permet de définir une nervure de retenue (66) à profil incurvé, située en regard du profil de raccordement (18).

**2.-** Dispositif selon la revendication 1, caractérisé en ce que le profil de raccordement (18) possède une section en quart de cercle.

**3.-** Dispositif selon l'une des revendications 1 et 2, caractérisé en ce que la partie courbe (54) de la face interne (50) du bandeau (30) possède une section en quart de cercle.

**4.-** Dispositif selon les revendications 2 et 3, caractérisé en ce que la section en quart de cercle du profil de raccordement (18) possède un rayon de courbure (R) plus grand que le rayon de courbure (r) de la section en quart de cercle de la partie courbe (54) de la face interne (50) du bandeau (30).

**5.-** Dispositif selon l'une des revendications 1 à 4, caractérisé en ce que le bandeau (30) est délimité en outre par une face externe principale (56) s'étendant parallèlement à la paroi frontale (14) et à la partie plane (52) de la face interne (50), par une face externe secondaire (58) coplanaire avec la paroi latérale (16), par une tranche (60) raccordant la face externe principale (56) et la partie plane (52) de la face interne (50) et par une tranche (62) raccordant la face externe secondaire (58) avec la partie courbe (54) de la face interne (50).

**6.-** Dispositif selon l'une des revendications 1 à 5, caractérisé en ce qu'il comprend en outre un bandeau (46) s'étendant parallèlement au bandeau (30) précité.

**7.-** Dispositif selon l'une des revendications 1 à 6, caractérisé en ce que la paroi frontale (14) et la paroi latérale (16) sont verticales, l'introduction ou l'extraction de l'étiquette (18) s'effectuant suivant une direction générale horizontale.

**8.-** Bac de classement comprenant un dispositif porte-étiquette selon l'une des revendications 1 à 7.

**9.-** Bac de classement selon la revendication 8, caractérisé en ce qu'il est réalisé d'une seule pièce avec le porte-étiquette, par moulage d'une matière plastique.
